# FASCICULE DE BREVET EUROPEEN

(11) **EP 0 485 306 B1**
(45) Date de publication et mention de la délivrance du brevet: **26.07.1995**
(21) Numéro de dépôt: 91420366.6
(22) Date de dépôt: 18.10.1991
(51) Int. Cl.: H01H 1/54, H01H 9/48, H01H 33/02

(54) **Interrupteur rotatif multipolaire**
Mehrpoliger Drehschalter
Multiphase rotating switch

(30) Priorité: 06.11.1990 FR 9013843
(43) Date de publication de la demande: 13.05.1992
(73) Titulaire: SCHNEIDER ELECTRIC SA, 92100 Boulogne Billancourt (FR)
(72) Inventeur: Begnis, Mauro, Merlin Gerin, F-38050 Grenoble Cédex (FR); Bouvet, Bernard, Merlin Gerin, F-38050 Grenoble Cédex (FR); Colella, André, Merlin Gerin, F-38050 Grenoble Cédex (FR); Gaillard, Jacques, Merlin Gerin, F-38050 Grenoble Cédex (FR); Jacolin, Richard, Merlin Gerin, F-38050 Grenoble Cédex (FR); Pons, Serge, Merlin Gerin, F-38050 Grenoble Cédex (FR); Riva, Gérard, Merlin Gerin, F-38050 Grenoble Cédex (FR); Pinet, Claude, Merlin Gerin, F-38050 Grenoble Cédex (FR)
(74) Mandataire: Hecké, Gérard

(56) Documents cités:
- EP-A- 0 199 044
- EP-A- 0 203 373
- DE-A- 3 131 351
- DE-B- 1 197 160
- DE-B- 1 293 279
- DE-C- 1 159 069
- FR-A- 2 628 258

## Description

L'invention est relative à un interrupteur rotatif multipolaire moyenne tension à enveloppe de révolution étanche, remplie d'un gaz à rigidité diélectrique élevée, dont le pourtour interne porte par pôle un contact fixe d'entrée, un contact fixe de sortie et un contact fixe de mise à la terre, qui sont espacés angulairement et, qui coopèrent avec un pont de contacts en forme de couteau pivotant, porté par un arbre rotatif de commande qui s'étend dans l'axe de l'enveloppe, les différents pôles étant échelonnés le long dudit arbre à l'intérieur de l'enveloppe, et séparés par des parois transversales de subdivision longitudinale de l'enveloppe, ledit arbre pouvant occuper sélectivement trois positions; une position d'ouverture, une position de fermeture dans laquelle le pont de contacts relie lesdits contacts d'entrée et de sortie, et une position de mise à la terre, dans laquelle ledit pont de contacts relie lesdits contacts de sortie et de mise à la terre, ledit couteau de chaque pont de contact étant constitué de deux lames de couteau.

Un tel interrupteur est décrit dans le document EP-A-199.044. Sous l'effet des forces électrodynamiques d'attraction extrêmement importantes dues au passage du courant dans le double couteau du pont de contact, les deux lames de contact risquent de se déformer, en diminuant la force de serrage transmise aux pinces.

L'objet de l'invention consiste à accroître la force de contact en position de fermeture, et à éviter toute répulsion au niveau des pinces.

L'interrupteur selon l'invention est caractérisé en ce que les deux lames de contacts dudit couteau sont disposées parallèlement et sont équipées d'extrémités divergentes pour former à chaque extrémité une pince de contact mobile venant en position de fermeture enserrer le contact fixe associé qui est agencé en plage de contact, que les deux lames sont sollicitées élastiquement l'une contre l'autre, le rapprochement étant limité, lorsque les pinces sont dégagées des contacts fixes par des butées encadrant la partie centrale de chaque lame, et que lesdites parties centrales sont en position engagée des pinces, à faible écartement pour être le siège de forces électrodynamiques d'attraction importante lorsqu'elles sont parcourues par le courant, cet écartement étant supérieur au fléchissement engendré par lesdites forces pour éviter une venue en contact des parties centrales des deux lames, lesdites parties centrales étant constituées par une échancrure ménagée dans les lames.

Les forces électrodynamiques de rapprochement sont ainsi mises à contribution pour renforcer la pression de contact.

La profondeur de l'échancrure est suffisante pour éviter toute venue en contact lors d'un fléchissement des lames. Selon un mode de réalisation préférentiel, la profondeur de cette échancrure est de quelques dizièmes de millimètre, ce qui permet de conserver des forces électrodynamiques importantes dues au faible écartement des parties centrales des lames.

L'enveloppe comporte avantageusement une zone fragilisée, qui constitue une zone préférentielle d'éclatement en cas de surpression accidentelle à l'intérieur de l'enveloppe. Cette zone fragilisée est obtenue par une réduction de l'épaisseur de l'enveloppe, en l'occurrence dans la zone de jonction de l'un des fonds à la paroi de révolution.

D'autres avantages et caractéristiques ressortiront plus clairement de la description qui va suivre, d'un mode de mise en oeuvre de l'invention, donné à titre d'exemple et représenté aux dessins annexés dans lesquels:

La figure 1 est une vue schématique en élévation et partiellement en coupe axiale d'un interrupteur selon l'invention, représenté en position fermé.

Les figures 2,3 et 4 sont des coupes suivant la ligne 2-2 de la figure 1 représentant l'interrupteur respectivement en position fermé, ouvert et de mise à la terre.

La figure 5 est une vue partielle à échelle agrandie du couteau selon la figure 1, représenté en position ouvert.

La figure 6 est une vue analogue à celle de la figure 5 montrant le couteau en position fermé.

Sur les figures, l'interrupteur rotatif tripolaire moyenne tension comporte une enveloppe étanche 10, constituée d'une cuve 11 et d'un couvercle 12 en matière plastique moulée, assemblée suivant un plan de joint 13. L'enveloppe étanche 10 de forme générale cylindrique est subdivisée en trois compartiments, par deux parois transversales 14, et l'ensemble est rempli d'un gaz à rigidité diélectrique élevée tel que l'hexafluorure de soufre, sous pression atmosphérique ou en surpression. Les trois pôles R,S,T de l'interrupteur logé chacun dans l'un des compartiments de l'interrupteur, sont identiques, et seul l'un d'entre eux est décrit en détail par la suite. Chaque pôle comporte un contact fixe d'entrée 15, un contact fixe de sortie 16 et un contact fixe de mise à la terre 17. Ces contacts fixes 15,16,17 sont disposés sur la face interne de l'enveloppe 10 et constituent des traversées étanches de l'enveloppe 10. Le contact fixe de sortie 16 comporte un plot de contact 18 diamétralement opposé au plot de contact 19 du contact fixe d'entrée 15, et un plot de contact fixe 20 diamétralement opposé au plot de contact fixe 21 du contact de mise à la terre 17. Un pont de contacts mobile en forme de couteau rotatif 22 est porté par un arbre de commande 23, s'étendant dans l'axe de l'enveloppe 10 et dont l'une des extrémités 24 traverse, d'une manière étanche l'enveloppe 10, pour coopérer avec un mécanisme de commande extérieur (non représenté).Chaque couteau 22 est constitué de deux lames 25,26 disposées parallèlement, et ayant des extrémités divergentes pour former des pinces de contact mobile 27,28 coopérant chacune avec l'un des contacts fixes 15,16,17.

Dans la position fermée de l'interrupteur représentée aux figures 1 et 2, le couteau 22 relie électriquement les contacts fixes d'entrée 15 et de sortie 16, et l'ouverture de l'interrupteur est commandée par une rotation d'environ 60° dans le sens des aiguilles d'une montre, sur la figure 2, de l'arbre de commande 23. Cette rotation amène les couteaux 22 des trois pôles dans la position inclinée, représentée sur la figure 3, qui correspond à la position d'ouverture de l'interrupteur. Une rotation poursuivie de l'arbre de commande 23 amène les couteaux 22 en contact des plots de contacts 20,21 du contact de sortie 16 et du contact de mise à la terre 17, reliant ainsi le contact fixe de sortie 16 au contact de mise à la terre 17. Cette rotation poursuivie est également voisine de 60°. Dans l'exemple représenté sur les figures, le contact fixe d'entrée 15 est disposé dans le fond du couvercle 12, et celui-ci porte une cloison isolante 29, venant avantageusement de moulage, et s'étendant sensiblement perpendiculairement au plan de joint 13, en étant intercalé entre le contact fixe d'entrée 15 et le contact de mise à la terre 17. La cloison isolante 29 est adjacente au contact fixe d'entrée 15 et elle s'étend jusqu'au pourtour de l'arbre de commande 23, de manière à limiter les risques de contournement et d'amorçage sur le plot 21 du contact de mise à la terre 17. La cloison 29 s'étend avantageusement sur toute la longueur du compartiment et sa disposition, à côté du contact fixe d'entrée 15 n'entrave pas la rotation du couteau 22. Dans la zone de jonction de la cloison 29 et des parois transversales 14 du compartiment sont ménagées des ouvertures 36, en forme d'échancrures voisines de l'arbre 23, pour permettre une circulation interne des gaz et donc de régénérer la tenue diélectrique dans la zone du plot de contact de mise à la terre 17.

L'enveloppe 10 comporte avantageusement une zone fragilisée 30 d'éclatement en cas de surpression interne à l'enveloppe 10. Cette zone fragilisée est disposée dans la zone de raccordement de l'enveloppe cylindrique 10, et de l'un des fonds 31, en étant constituée par une simple rainure réduisant l'épaisseur de l'enveloppe. Cette zone fragilisée 30 est de préférence au voisinage du contact fixe de sortie 16, et elle permet un échappement des gaz vers les zones éloignées des autres pôles.

En se référant plus particulièrement aux figures 1,5 et 6, on voit que les lames de contacts 25,26 sont sollicitées l'une contre l'autre, par des ressorts 32. En position d'ouverture du couteau représenté à la figure 5, le rapprochement des lames 25,26 est limité par des butées 33 qui encadrent la partie centrale 34 des lames 25,26. Les pinces 27,28 restent ainsi suffisamment ouvertes pour engager les plages des contacts fixes lors d'un mouvement de fermeture. Les parties centrales 34 présentent une échancrure qui confinent une fente 35 d'écartement des parties centrales des lames 25,26. La largeur de cette fente 35 est de quelques dizièmes de millimètre et peut atteindre un millimètre. Lorsque le couteau 22 est en position de fermeture représentée sur la figure 6, les pinces 27,28 s'engagent sur les contacts fixes 15,16 qui leur imposent un écartement à l'encontre de la force des ressorts 32. Il est clair que lorsque les lames 25,26 sont parcourues par le courant circulant entre les contacts fixes d'entrée et de sortie 15,16, ces lames 25,26 sont soumises à des forces électrodynamiques de rapprochement qui participent à la pression de contact, et limitent les risques de répulsion de ces contacts. La largeur de la fente 35 est choisie suffisamment importante pour éviter tout contact entre les parties centrales 34 des lames 25,26 fléchies. Cette absence de venue en butée permet de conserver intacte la force de contact engendrée par les forces électrodynamiques d'attraction entre les lames 25,26. Ces forces électrodynamiques d'attraction sont légèrement plus faibles que lors d'une absence d'une échancrure, mais cette réduction est acceptable.

Le fonctionnement de l'interrupteur ressort de l'exposé précédent.

## Revendications

1. Interrupteur rotatif multipolaire moyenne tension à enveloppe (10) de révolution étanche, remplie d'un gaz à rigidité diélectrique élevée, dont le pourtour interne porte par pôle un contact fixe d'entrée (15), un contact fixe de sortie (16) et un contact fixe de mise à la terre (17), qui sont espacés angulairement et qui coopèrent avec un pont de contacts (22) en forme de couteau pivotant, porté par un arbre rotatif (23) de commande qui s'étend dans l'axe de l'enveloppe (10), les différents pôles (R,S,T) étant échelonnés le long dudit arbre (23) à l'intérieur de l'enveloppe (10), et séparés par des parois transversales (14) de subdivision longitudinale de l'enveloppe, ledit arbre (23) pouvant occuper sélectivement trois positions; une position d'ouverture, une position de fermeture dans laquelle le pont de contacts (22) relie lesdits contacts d'entrée (15) et de sortie (16), et une position de mise à la terre, dans laquelle ledit pont de contacts (22) relie lesdits contacts de sortie (16) et de mise à la terre (17), ledit couteau de chaque pont de contact (22) étant constitué de deux lames de couteau (25, 26), caractérisé en ce que les deux lames (25,26) de contacts sont disposées parallèlement et sont équipées d'extrémités divergentes pour former à chaque extrémité une pince (27,28) de contact mobile venant en position de fermeture enserrer le contact fixe (15,16,17) associé qui est agencé en plage de contact, que les deux lames (25,26) sont sollicitées élastiquement l'une contre l'autre, le rapprochement étant limité, lorsque les pinces sont dégagées des contacts fixes (15,16,17), par des butées (33) encadrant la partie centrale (34) de chaque lame (25,26), et que lesdites parties centrales (34) sont en position engagée des pinces (27,28), à faible écartement pour être le siège de forces électrodynamiques d'attraction importante lorsqu'elles sont parcourues par le courant, cet écartement étant supérieur au fléchissement engendré par lesdites forces pour éviter une venue en contact des parties centrales (34) des deux lames (25,26), lesdites parties centrales (34) étant constituées par une échancrure (35) ménagée dans les lames (25, 26).

2. Interrupteur rotatif selon la revendication 1, caractérisé en ce que la profondeur de l'échancrure (35) est de quelques dizièmes de millimètre.

3. Interrupteur rotatif selon la revendication 1 ou 2, caractérisé en ce que dans chaque pôle, une cloison isolante (29) s'étend entre le pourtour de l'enveloppe (10) en matériau isolant moulé et l'arbre de commande (23), en étant intercalé entre le contact fixe d'entrée (15), et le contact fixe de mise à la terre (17), et que la cloison (29) venant de moulage avec l'enveloppe (10) est adjacente au contact fixe d'entrée (15), du côté du contact fixe de mise à la terre (17).

4. Interrupteur rotatif selon l'une des revendications 1 à 3, caractérisé en ce que le contact de sortie (16) comporte un plot de contact (18) diamétralement opposé au contact d'entrée (15), et un plot de contact (20) diamétralement opposé au contact de mise à la terre (17), et que l'écart angulaire entre le contact d'entrée (15) et le contact de mise à la terre (17) est voisin de 60°.

5. Interrupteur rotatif selon l'une quelconque des revendications précédentes, caractérisé en ce que ladite enveloppe (10) présente une zone fragilisée (30) constituant une zone d'éclatement préférentielle.

6. Interrupteur rotatif selon la revendication 5, caractérisé en ce que ladite zone fragilisée (30) est constituée par une épaisseur réduite de la paroi de l'enveloppe.

7. Interrupteur rotatif selon la revendication 5 ou 6, caractérisé en ce que ladite. zone fragilisée (30) est localisée à la jonction de l'un (31) des fonds et de la paroi de révolution de l'enveloppe (10).

## Patentansprüche

1. Mehrpoliger Mittelspannungs-Drehlasttrenner in einem gasdichten, mit einem Gas hoher dielektrischer Festigkeit gefüllten zylindrischen Gehäuse (10), an dessen Innenumfang pro Pol ein feststehender Eingangskontakt (15), ein feststehender Ausgangskontakt (16) sowie ein feststehender Erdungskontakt (17) um ein bestimmtes Winkelmaß versetzt angeordnet sind, die mit einer beweglichen Kontaktbrücke (22) in Form eines schwenkbar auf einer, sich längs der Achse des Gehäuses (10) erstreckenden Schaltwelle (23) gelagerten Kontaktmessers Zusammenwirken, wobei die einzelnen Pole (R, S, T) längs der genannten Schaltwelle (23) im Innern des Gehäuses (10) angeordnet und durch, das Gehäuse in Längsrichtung unterteilende Querwände (14) voneinander getrennt sind, die genannte Schaltwelle (23) wahlweise drei Stellungen einnehmen kann, und zwar eine Ausschaltstellung, eine Einschaltstellung, in der die Kontaktbrücke (22) den genannten Eingangskontakt (15) mit dem genannten Ausgangskontakt (16) verbindet, und eine Erdungsstellung, in der die genannte Kontaktbrücke (22) den genannten Ausgangskontakt (16) mit dem genannten Erdungskontakt (17) verbindet, und das genannte Kontaktmesser jeder Kontaktbrücke (22) aus zwei Messerblättern (25, 26) besteht, dadurch gekennzeichnet, daß die beiden Kontaktmesserblätter (25, 26) parallel zueinander angeordnet sind und auseinanderlaufende Endbereiche aufweisen, um an jedem Ende eine bewegliche Kontaktzange (27, 28) zu bilden, die den zugeordneten, als Kontaktstift ausgeführten feststehenden Kontakt (15, 16, 17) in der Einschaltstellung umspannt, daß die beiden Kontaktmesserblätter (25, 26) elastisch gegeneinander gedrückt werden, wobei die Annäherung bei von den feststehenden Kontakten (15, 16, 17) abgezogenen Kontaktzangen durch auf beiden Seiten des Mittelteils (34) jedes Messerblatts (25, 26) angeordnete Anschläge (33) begrenzt wird, und daß die genannten Mittelteile (34) bei aufgefahrenen Kontaktzangen (27, 28) durch einen geringen Abstand voneinander getrennt sind, um starke elektromagnetische Anziehungskräfte aufnehmen zu können, wenn sie von einem Strom durchflossen werden, wobei der genannte Abstand größer ist als die durch die genannten Kräfte verursachte Durchbiegung, um eine Berührung der Mittelteile (34) der beiden Messerblätter (25, 26) zu verhindern, und die genannten Mittelteile (34) durch eine in den Messerblättern (25, 26) ausgebildete Aussparung (35) gebildet werden.

2. Drehlasttrenner nach Anspruch 1, dadurch gekennzeichnet, daß die Tiefe der Aussparung (35) einige Zehntel Millimeter beträgt.

3. Drehlasttrenner nach Anspruch 1 oder 2, dadurch gekennzeichnet, daß in jedem Pol eine Trennwand (29) zwischen dem Innenumfang des Isolier-Formstoffgehäuses (10) und der Schaltwelle (23) angeordnet ist und dabei zwischen dem feststehenden Eingangskontakt (15) und dem feststehenden Erdungskontakt (17) verläuft, und daß die Trennwand (29) an das Gehäuse (10) angeformt ist und auf der dem feststehenden Erdungskontakt (17) zugewandten Seite an den feststehenden Eingangskontakt (15) grenzt.

4. Drehlasttrenner nach einem der Ansprüche 1 bis 3, dadurch gekennzeichnet, daß der Ausgangskontakt (16) einen Kontaktstift (18), der dem Eingangskontakt (15) diametral gegenüberliegt, sowie einen Kontaktstift (20), der dem Erdungskontakt (17) diametral gegenüberliegt (18), umfaßt, und daß der Winkelversatz zwischen dem Eingangskontakt (15) und dem Erdungskontakt (17) etwa 60° beträgt.

5. Drehlasttrenner nach irgendeinem der vorhergehenden Ansprüche, dadurch gekennzeichnet, daß das genannte Gehäuse (10) eine Sollbruchstelle (30) aufweist, die einen vorzugsweise berstenden Gehäusebereich darstellt.

6. Drehlasttrenner nach Anspruch 5, dadurch gekennzeichnet, daß die genannte Sollbruchstelle (30) durch einen Gehäusebereich mit verminderter Wandstärke gebildet wird.

7. Drehlasttrenner nach Anspruch 5 oder 6, dadurch gekennzeichnet, daß die genannte Sollbruchstelle (30) im Verbindungsbereich zwischen einem (31) der Böden und der umlaufenden Wand des Gehäuses (10) angeordnet ist.

## Claims

1. A medium-voltage multipole rotary switch with a tight revolution enclosure (10), filled with a high dielectric strength gas, whose internal circumference bears per pole a stationary input contact (15), a stationary output contact (16) and a stationary earthing contact (17), which are spaced apart angularly and which cooperate with a contact bridge (22) in the form of a pivoting knife, supported by a rotary operating shaft (23) which extends in the axis of the enclosure (10), the different poles (R, S, T) being staggered along said shaft (23) inside the enclosure (10), and separated by transverse walls (14) subdividing the enclosure longitudinally, said shaft (23) being able to selectively occupy three positions ; an open position, a closed position in which the contact bridge (22) connects said input contact (15) and output contact (16), and an earthed position, in which said contact bridge (22) connects said output contact (16) and earthing contact (17), said knife of each contact bridge (22) being formed by two knife blades (25, 26), characteried in that the two contact blades (25, 26) are arranged parallel to one another and are equipped with diverging ends to form at each end a movable contact grip (27, 28) which in the closed position grips the associated stationary contact (15, 15, 17) which is arranged as a contact pad, that the two blades (25, 26) are urged flexibly against one another, the attraction being limited, when the grips are released from the stationary contacts (15, 16, 17), by stops (33) surrounding the central part (34) of each blade (25, 26), and that said central parts (34) have in the engaged position of the grips (27, 28), a small clearance so as to be the seat of high electrodynamic attraction forces when the current flows through them, this clearance being greater than the buckling generated by said forces to prevent the central parts (34) of the two blades (25, 26) from coming into contact, said central parts (34) being formed by an indentation (35) arranged in the blades (25, 26).

2. The rotary switch according to claim 1, characterized in that the depth of the indentation (35) is a few tenths of a millimetre.

3. The rotary switch according to claim 1 or 2, characterized in that in each pole, an insulating partition (29) extends between the circumference of the enclosure (10) made of moulded insulating material and the operating shaft (23), being inserted between the stationary input contact (15) and the earthing contact (17), and that the partition (29) moulded with the enclosure (10) is adjacent to the stationary input contact (15), on the same side as the earthing contact (17.

4. The rotary switch according to one of the claims 1 to 3, characterized in that the output contact (16) comprises a contact pad (18) diametrically opposite the input contact (15), and a contact pad (20) diametrically opposite the earthing contact (17), and that the angular difference between the input contact (15) and the earthing contact (17) is close to 60°.

5. The rotary switch according to one of the foregoing claims, characterized in that said enclosure (10) presents a weakened zone (30) forming a preferential blowout zone.

6. The rotary switch according to claim 5, characterized in that said weakened zone (30) is formed by a reduced thickness of the wall of the enclosure.

7. The rotary switch according to claim 5 or 6, characterized in that said weakened zone (30) is located at the junction of one (31) of the panels and of the revolution wall of the enclosure (10).
